# EUROPÄISCHE PATENTSCHRIFT

(11) **EP 0 017 202 B1**
(45) Veröffentlichungstag und Bekanntmachung des Hinweises auf die Patenterteilung: **28.04.1982**
(21) Anmeldenummer: 80101693.2
(22) Anmeldetag: 29.03.1980
(51) Int. Cl.: F28F 9/00, F28F 13/06

(54) **Wärmeaustauscher**
Heat exchanger
Echangeur de chaleur

(30) Priorität: 31.03.1979 DE 2912998; 16.02.1980 DE 3005958
(43) Veröffentlichungstag der Anmeldung: 15.10.1980
(73) Patentinhaber: Schwenkler, Fritz O., D-6908 Wiesloch (DE)
(72) Erfinder: Schwenkler, Fritz O., D-6908 Wiesloch (DE)
(74) Vertreter: Heinen, Franz, Dipl.-Ing.

## Beschreibung

Die Erfindung bezieht sich auf eine Anordnung zum Wärmeaustausch mit mindestens einem mit einer Anzahl von kreisringförmigen Rippen versehenen Rohr, mit einem die Rippen eng umschlie-Senden Leitkörper und einer Einströmdüse und einem Ausströmkanal, wobei die Höhe der Rippen des Rippen rohres kleiner ist als der Durchmesser des Rohres. Eine solche Anordnung ist aus der DE-A-19 40 963 bekannt.

Bei solchen Wärmeaustauschern besteht das Problem, die zu kühlenden oder zu erhitzenden Gase oder Flüssigkeiten in möglichst guten Kontakt zur Wärmeaustauschfläche zu bringen. Bei der oben erwähnten bekannten Anordnung ist die Breite der Eintrittsöffnung und der Austrittsöffnung gleich groß. Sie beträgt etwa des Doppelte der Höhe der Rippen des Rippenrohres. Außerdem ist dort die Auströmdüse als Diffusor ausgebildet. Bei dieser bekannten Anordnung ergibt sich bereits gegenüber konventionellen Anordnung eine verbesserte Umströmung der Wärmeaustauschfläche. Sie ist jedoch bei Rohren größeren Durchmessers aus strömungstechnischen Gründen, insbesondere wegen der sehr starken Beschleunigungen des strömenden Mediums im Bereich der Einlaufdüse und der damit verbundenen Strömungswiderstände ungünstig.

Es ist die Aufgabe der Erfindung, die oben beschriebene Anordnung im Sinne einer weiteren Verbesserung der Umströmung der Wärmeaustauschfläche und einer Verminderung des Strömungswiderstandes weiterzubilden, um eine höhefe Strömungsgeschwindigkeit und eine Verbesserung des Wärmeüberganges zu erreichen. Eine weitere Aufgabe der Erfindung besteht darin, die Demontage der Rohre und damit die Beseitigung von Verschmutzungen zu erleichtern.

Diese Aufgabe wird erfindungsgemäß dadurch gelöst, daß die Breite E der Einströmöffnung der Einströmdüse kleiner ist als der Durchmesser des Rohres, und daß die Breite A der Ausströmöffnung des Ausströmkanales kleiner ist als die Eintrittsöffnung der Einströmdüse. Die Breite der Einströmdüse vermindert sich zuerst in Richtung der Strömungsrichtung auf einen kleinsten Wert E und vergrößert sich dann wieder um einen geringen Betrag. Durch die vorgeschlagene Anordnung werden die Wärmeübergangswerte zwischen dem wärmeführenden Medium und den Rippenrohren beträchtlich verbessert. Ein weiterer Vorteil der vorgeschlagenen Anordnung ist die geringere Neigung zu Verschmutzungen, weil das Wärmeaustauschrohr voll umströmt ist, daß also nicht wie bei bekannten Anordnungen Teilbereiche der Austauschfläche im « Totwasser der Strömung liegen.

Besonders günstige Wärmeübergangswerte lassen sich erfindungsgemäß dadurch erreichen, daß die Breite der Einströmöffnung etwa die Differenz zwischen dem Durchmesser des Rohres und der einfachen Höhe einer Rippe beträgt und/oder daß die Breite der Austrittsöffnung A etwa der zweifachen Höhe einer Rippe entspricht.

Dabei beträgt erfindungsgemäß die Höhe r der Rippen des Rohres etwa das 0,15- bis 0,3-fache des Durchmessers des Rohres. Mit diesen Werten wird der Rippenwirkungsgrad besonders günstig. Weiterhin ist es erfindungsgemäß vorteihaft, daß der Durchmesser des Rohres mindestens 70 mm und die Mindeststärke einer Rippe 1,5 mm beträgt. Mit von diesem Wert ausgehender Vergrößerung des Rohrdurchmessers verbessert sich der Wärmeübergang.

In zweckmäßiger Weise ist vorgesehen, daß die Leitkörper aus zwei in einem Gehäuse befestigten halbkreisförmig gebogenen Blechkörpern bestehen.

Bei einer weiteren Ausführungsform der Erfindung ist vorgesehen, daß die Leitkörper aus viertelkreisförmig gebogenen Blechteilen bestehen, wobei sich die Einströmöffnungen jeweils gegenüber liegen und gegenüber den Ausströmkanälen jeweils um etwa 90° räumlich versetzt gegeneinander angeordnet sind.

Nach einem weiteren Merkmal der Erfindung ist vorgesehen, daß die Ausströmöffnung des Ausströmkanales aus parallel verlaufenden Blechteilen gebildet ist.

Bei einer Weiterbildung der Erfindung ist vorgesehen, daß innerhalb des Rippenrohres eine konzentrisch zu diesem angeordnetes weiteres Rohr vorgesehen ist, welches über einen Flansch mit einem weiteren am Rippenrohr angeordneten Flansch verbunden ist.

Diese Anordnung erlaubt es, das Innenrohr leicht herauszunehmen, was eine bequeme Kontrolle der inneren Austauschfläche bei Wärmeaustauschern, welche einer sicherheitstechnischen Kontrolle unterliegen, gestattet.

Bei dieser Ausführungsform ist in zweckmäßiger Weise das äußere Rohr an seinem Ende mit einem Boden verschlossen.

Weiterhin ist erfindungsgemäß vorgesehen, daß sich die Berippung und des äußeren Rohres nur auf einen Teil seiner Länge erstreckt.

Dabei ist an der nicht berippten Partie des Rohres dessen Querschnitt erweitert und an dieser Partie ist ein mit einem Gehäuse verbindbarer Flansch sowie ein Rohrstutzen angeordnet.

Weitere Ausbildungsformen der Erfindung sind aus den beiden Ausführungsbeispielen zu entnehmen.

Es zeigen :
Fig. 1 einen Querschnitt durch einen in ein Gehäuse eingebauten Wärmeaustauscher nach der Erfindung,
Fig. 2 einen Querschnitt durch einen von zwei Seiten angeströmten Wärmeaustauscher nach der Erfindung,
Fig. 3 einen Längsschnitt durch einen Wärmeaustauscher nach der Erfindung.

In den Zeichnungen ist mit 5 das Rippenrohr, auf dem ringförmige Rippen 3 angeordnet sind, bezeichnet. Es ist von zwei halbkreisförmigen Leitkörpern, die bei. Fig. 1 ais Strömungsleitbleche 4 ausgebildet sind, umgeben, so daß zwischen den Leitblechen 4 und dem Rohr 5 ein Ringspalt 2 entsteht. Die. beiden Strömungsleitbleche 4 gehen in axialer Richtung in eine parallel zum Rippenrohr 5 verlaufende Einströmdüse 1 mit einer Einströmöffnung. 1.1 und einem Ausströmkanal 1.2 über. Die Einströmdüsen 1 sowie die Ausströmkanäle bestehen jeweils aus Blechen, die an einem Gehäuse 21 befestigt sind. Die Breite E der Einströmdüse 1 vermindert sich zuerst in Richtung der Strömungsrichtung auf einen kleinsten Wert E und vergrößert sich dann wieder um einen geringen Betrag,

Die kleinste Breite der Einströmöffnung 1.1 der Düse ist kleiner als der Durchmesser des Rohres 5. Sehr günstige Wärmeübertragungswerte lassen sich erreichen, wenn die Breite der Einströmöffnung etwa der Differenz der Größen des Rohrdurchmessers d und der einfachen Höhe r einer Rippe 3 entspricht.

Die Breite A der Ausströmöffnung des Ausströmkanales 1.2 ist kleiner als die der Eintrittsöffnung 1.1. Sehr günstige Wärmeübertragungswerte lassen sich bei einer Breite A der Austrittsöffnung erreichen, wenn diese etwa der zweifachen Höhe r einer Rippe 3 entspricht.

Bei der in Fig. 2 dargestellten Anordnung sind die Strömungsleitbleche jeweils viertelkreisförmig gestaltet und die beiden Einströmöffnungen liegen sich gegenüber, während die beiden Ausströmöffnungen um jeweils 90° gegenüber den Ausströmöffnungen versetzt angeordnet sind.

Innerhalb des Rippenrohres. 5 ist ein zweites Rohr 6 konzentrisch zum Rippenrohr angeordnet und durch Distanzstücke 7 in seiner Lage fixiert. Dans eine Ende des Rippenrohres 5 ist durch einen Boden 8 verschlossen. Die Berippung des äußeren Rohres 5 erstreckt sich nur über einen Teil seiner Länge. Es vergrößert sich außerhalb der Berippung in seinem Durchmesser und endet in einem Flansch 15, der mit einem Flansch 14 des inneren Rohres 6 verbunden ist.

Weiter ist an der nicht berippten Partie des Rohres 5 ein Rohrstutzen 10 angeordnet, durch weichen das eine der beiden Gase oder Flüssigkeiten abströmen kann.

Das Rippenrohr 5 ist in seiner breiteren Partie 3.1 mit einem weiteren Flansch 16 versehen, der mit dem Flansch 13 eines Gehäuses 21 verbunden ist. In der Regel werden mehrere Gehäuse zu einem Rohrbündel zusammengebaut.

Das Gas oder die Flüssigkeit strömt in der Figur 1 von links in Richtung des Pfeiles in das Gehäuse ein und wird durch die Einströmdüse 1 in den Ringspalt 2 zwischen dem Rippenrohr 5 der Strömungsleitbleche 4 geleitet.

Es umströmt ablösungsfrei die gesamte äußere Wärmeaustauschfläche des Wärmeaustauschrohres, welche aus der freien Fläche des Rippenrohres 5 und der aufgebrachten Berippung 3 besteht.

Das Gas oder die Flüssigkeit tritt aus der rechten Seite wieder aus, wobei die Einströmdüse 1 die strömungstechnischen Abströmverluste verringert. Durch die besondere oben geschilderte Dimensionierung der Öffnungen des Rohres und der Rippen ergeben sich gegenüber bekannten Rohren wesentlich verbesserte Wärmeübertragungswerte. Bei Versuchen mit den angegebenen Werten hat sich gezeigt, daß bei gleichem Raumbedarf und gleichem Materialbedarf im günstigsten Falle etwa eine Verdoppelung gegenüber konventionellen Wärmeaustauschern erzielbar ist.

Bei der in Fig. 2 dargestellten Anordnung tritt das Gas bzw. die Flüssigkeit von zwei gegenüberliegenden Stellen aus ein und umströmt das Rippenrohr nur um jeweils um 90° um an den beiden Austrittsöffnungen wieder auszutreten. Diese Anordnung ist insbesondere bei pulsierenden- Strömungen von Vorteil, da durch die Anströmung von zwei Seiten Schwingungen verhindert werden.

In dem in Fig. 3 dargestellten Längsschnitt eines Wärmeaustauschrohres ist durch Pfeile die Fließrichtung der zweiten Flussigkeit oder des zweiten Gases im Ringraum 9 angedeutet. Das Gas tritt in das Innenrohr 6 von rechts ein, kehrt am Boden 8 des Rippenrohres 5 seine Richtung um und strömt in den Zwischenraum zwischen dem Rippenrohr 3 und dem inneren Rohr 6 zurück und verläßt den Innenraum des Rippenrohres 3 durch den Rohrstutzen 10.

Das Wärmeaustauschrohr kann nach Lösen der Gehäuseflanschverbindung 13 aus dem Gehäuse 12 bequem herausgezogen werden. Der Ausbau des Innenrohres 6 ist durch Lösung der Flanschverbindung 14 möglich, so daß eine einfache Montage und eine kostengünstige Wartung und Reinigung des Wärmeaustauschers möglich ist.

## Patentansprüche

1. Anordnung zum Wärmeaustausch mit mindestens einem mit einer Anzahl von kreisringförmigen Rippen (3) versehenen Rohr (5), mit einem die Rippen (3) eng umschließenden Leitkörper (4) und einer Einströmdüse (1) und einem Ausströmkanal (1.2). wobei die Höhe(r) der Rippen (3) des Rippenrohres (5) kleiner ist als der Durchmesser (d) des Rohres (5), dadurch gekennzeichnet daß die' kleinste Breite (E) der Einströmöffnung (1.1) kleiner ist als der Durchmesser (d) des Rohres (5), und daß die Breite (A) der Ausströmöffnung des Ausströmkanales (1.2) kleiner ist als die (E) der Eintrittsöffnung (1.1) der Einströmdüse (1).

2. Wärmeaustauscher nach Anspruch 1, dadurch gekennzeichnet, daß die Breite (E) der Einströmöffnung (1.1) höchstens der Differenz zwischen dem Durchmesser (d) des Rohres (5) und der einfachen Höle (r) einer Rippe (3) entspricht.

3. Wärmeaustauscher nach Anspruch 2, dadurch gekennzeichnet, daß die Breite (A) der Auströmsöffnung des Ansströmkanales (1.2) etwa der zweifachen Höhe (r) einer Rippe (3) entspricht.

4. Wärmeaustauscher nach Anspruch 1, 2 oder 3, dadurch gekennzeichnet, daß die Höhe (r) der Rippen (3) des Rohres (5) etwa das 0,15- bis 0,3- fache des Durchmessers des Rohres (5) beträgt.

5. Wärmeaustauscher nach Anspruch 1, 2, 3 oder 4, dadurch gekennzeichnet, daß der Durchmesser des Rohres (5) mindestens 70 mm und die Mindeststärke einer Rippe (3) 1,5 mm beträgt.

6. Wärmeaustauscher nach Anspruch 1, 2, 3, 4 oder 5, dadurch gekennzeichnet, daß die Leitkörper (4) aus zwei in einem Gehäuse befestigten halbkreisförmig gebogenen Blechkörpem bestehen (Fig, 1).

7. Wärmeaustauscher nach Anspruch 1, 2, 3, 4, 5 oder 6, dadurch gekennzeichnet, daß die Leitkörper aus viertelkreisförmig gebogenen Blechteilen (4.1) bestehen, wobei sich die Einströmöffnungen (1.1) jeweils gegenüber liegen und gegenüber den Ausströmkanälen (1.2) jeweils um etwa 90° räumlich versetzt angeordnet sind (Fig. 2).

8. Wärmeaustauscher nach einem der vorhergehenden Ansprüche,, dadurch gekennzeichnet, daß die Ausströmöffnung des Ausströmkanales (1.2) aus parallel verlaufenden Blechteilen gebildet ist.

9. Wärmeaustauscher nach einem der vorhergehenden Ansprüche, dadurch gekennzeichnet, daß innerhlab des Rippenrohres (5) ein konzentrisch zu diesem angeordnetes weiteres Rohr (6) vorgesehen ist, welches über einen Flansch (14) mit einem weiteren am Rippenrohr (5) angeordneten Flansch (15) verbunden ist und daß das äußere Rippenrohr (5) an seinem Ende mit einem Boden (8) verschlossen ist.

10. Wärmeaustauscher nach einem der vorhergehenden Ansprüche, dadurch gekennzeichnet, daß die Berippung des äußeren Rippenrohres (5) sich nur auf einen Teil seiner Länge erstreckt und daß an der nicht berippten Partie des Rohres (5) sich dessen Querschnitt erweitert und an dieser Partie ein mit einem Gehäuse (21) verbindbarer Flansch (16) sowie ein Rohrstutzen (10) angeordnet ist.

## Claims

1. A heat exchange arrangement comprising at least one tube (5) provided with a plurality of annular fins (3), a guide member (4) closely surrounding the fins (3), and an inlet nozzle (1) and an outlet duct (1.2), the height (r) of the fins (3) of the finned tube (5) being smaller than the diameter (d) of the tube (5), characterised in that the smallest width (E) of the inlet opening (1.1) is smaller than the diameter (d) of the tube (5), and the width (A) of the outlet opening of the outlet duct (1.2) is smaller than the width (E) of the inlet opening (1.1) of the inlet nozzle (1).

2. A heat exchanger as claimed in claim 1, characterised in that the width (E) of the inlet opening (1.1) is at most the difference between the diameter (d) of the tube (5) and the height (r) of a fin (3).

3. A heat exchanger as claimed in claim 2, characterised in that the width (A) of the outlet opening of the outlet duct (1.2) is about twice the height (r) of a fin (3).

4. A heat exchanger as claimed in claim 1, 2 or 3, characterised in that the height (r) of the fins (3) of the tube (5) is about 0.15-0.3 times the diameter of the tube (5).

5. A heat exchanger as claimed in claim 1, 2, 3 or 4, characterised in that the diameter of the tube (5) is at least 70 mm, and the minimum thickness of a fin (3) is 1.5 mm.

6. A heat exchanger as claimed in claim 1, 2, 3, 4 or 5, characterised in that the guide member (4) consists of two plate members bent into semicircular shape and fixed in a casing (Figure 1).

7. A heat exchanger as claimed in claim 1, 2, 3. 4, 5 or 6, characterised in that the guide member consists of plate portions (4.1) bent into quarter- circular shape, wherein the inlet openings (1.1) lie opposite each other and are spatially offset by about 90° from the outlet ducts (1.2) (Figure 2).

8. A heat exchanger as claimed in one of the preceding claims, characterised in that the outlet opening of the outlet duct (1.2) is formed from plate portions which extend parallel to each other.

9. A heat exchanger as claimed in one of the preceding claims, characterised in that a further tube (6) is provided inside and concentric to the finned tube (5), and is connected by a flange (14) to a further flange (15) disposed on the finned tube (5), and in that the outer finned tube (5) is closed at its end by means of a plate (8).

10. A heat exchanger as claimed in one of the preceding claims, characterised in that the finning of the outer finned tube (5) extends only over part of its length, and the cross-section of the tube (5) widens out over the unfinned part thereof, there being disposed on this part a flange (16) which can be connected to a casing (21), and a pipe connection piece (10).

## Revendications

1. Agencement pour l'échange de chaleur avec au moins un tube (5) pourvu d'un certain nombre d'ailettes semi-circulaires (3), avec un corps directeur (4) entourant étroitement les ailettes (3) et avec une tuyère d'entrée d'écoulement (1.2), la hauteur (r) des ailettes (3) du tube aileté (5) étant plus petite que le diamètre (d) du tube (5), caractérisé en ce que la plus petite largeur (E) de l'orifice d'entrée d'écoulement (1.1) est plus petite que le diamètre (d) du tube (5) et en ce que la largeur (A) de l'orifice de sortie d'écoulement du conduit de sortie d'écoulement (1.2) est plus petite que celle (E) de l'orifice d'entrée (1.1) de la tuyère d'entrée d'écoulement (1).

2. Echangeur de chaleur selon la revendication 1, caractérisé en ce que la largeur (E) de. l'orifice d'entrée d'écoulement (1.1) correspond au plus à la différence entre le diamètre (d) du tube (5) et la . hauteur simple (r) d'une ailette (3).

3. Echangeur de chaleur selon la revendication 2, caractérisé en ce que la largeur (A) de l'orifice de sortie d'écoulement du conduit de sortie d'écoulement (1.2) correspond à environ deux fois la hauteur (r) d'une ailette (3).

4. Echangeur de chaleur selon l'une des revendications 1 à 3, caractérisé en ce que la hauteur (r) des ailettes (3) du tube (5) est égale à environ 0,15 à 0,3 fois le diamètre du tube (5).

5. Echangeur de chaleur selon l'une des revendications précédentes, caractérisé en ce que le diamètre du tube (5) est d'au moins 70 mm et l'épaisseur minimale d'une ailette (3) est de 1,5 mm.

6. Echangeur de chaleur selon l'une des reve- dications précédentes, caractérisé en ce que les corps directeurs (4) se composent de deux corps en tôle courbés semi-circulairement et fixés dans une enveloppe (figure 1).

7. Echangeur de chaleur selon l'une des revendications précédentes, caractérisé en ce que les corps directeurs se composent d'éléments de tôle (4.1) courbés en forme de quart de cercle, auquel cas les orifices d'entrée d'écoulement (1.1) sont respectivement opposés mutuellement et sont disposés en étant respectivement décalés d'environ 90° dans l'espace par rapport aux conduits de sortie d'écoulement (1.2) (figure 2).

8. Echangeur de chaleur selon l'une des revendications précédentes, caractérisé en ce que l'orifice de sortie d'écoulement du conduit de sortie d'écoulement (1.2) est formé par des éléments de tôle s'étendant parallèlement.

9. Echangeur de chaleur selon l'une des revendications précédentes, caractérisé en ce qu'à l'intérieur du tube à ailettes (5) est disposé, concentriquement à celui-ci, un autre tube (6) qui est relié par l'intermédiaire d'une bride (14) à une autre bride (15) disposée sur le tube à ailettes (5) et en ce que le tube à ailettes extérieur (5) est fermé à son extrémité par un fond (8).

10. Echangeur de chaleur selon l'une des revendications précédentes, caractérisé en ce que l'ailetage du tube à ailettes extérieur (5) s'étend seulement sur une partie de sa longueur et en ce que, sur la partie non ailetée du tube (5), sa section transversale s'élargit et sur cette partie sont disposées une bride (16) pouvant être raccordée à une enveloppe (21) ainsi qu'une tubulure de raccordement (10).
